# EUROPÄISCHE PATENTSCHRIFT

(11) **EP 1 838 925 B1**
(45) Veröffentlichungstag und Bekanntmachung des Hinweises auf die Patenterteilung: **03.09.2008**
(21) Anmeldenummer: 05817203.2
(22) Anmeldetag: 08.12.2005
(51) Int. Cl.: E01D 15/127

(54) **MOBILBRÜCKENSYSTEM**
TRANSPORTABLE BRIDGE SYSTEM
SYSTEME DE PONT MOBILE

(30) Priorität: 22.01.2005 DE 102005003044
(43) Veröffentlichungstag der Anmeldung: 03.10.2007
(73) Patentinhaber: I.C.I. Inter-Commerz Innovationstechnik GmbH, 24794 Borgstedt (DE)
(72) Erfinder: GREEN, Volker, 24794 Borgstedt (DE)
(74) Vertreter: Biehl, Christian
(86) Internationale Anmeldenummer: PCT/DE2005/002211
(87) Internationale Veröffentlichungsnummer: WO 2006/076874

(56) Entgegenhaltungen:
- CH-A- 424 843
- DE-A1- 3 932 742
- SU-A1- 753 975

## Beschreibung

Die Erfindung betrifft ein Mobilbrückensystem mit wenigstens einer Brückenstrecke, die aus zwei miteinander gelenkig verbundenen Abschnitten besteht, und einem Brückenlegefahrzeug, das mit einem auf diesem verschwenkbar aufliegenden, einen ein Verlegeseil führenden Senkrahmen tragenden, hydraulisch aus der horizontalen Transportposition in eine vertikale Verlegeposition verschwenkbaren Hubrahmen versehen ist, wobei der eine Abschnitt der Brückenstrecke bei deren Transport mit nach unten weisender Fahrbahnfläche auf dem Hubrahmen mit diesem verriegelt aufliegt.

Ein derartiges Mobilbrückensystem ist aus der DE 3145 582 Al bekannt.

Das bekannte Mobilbrückensystem hat den Nachteil, dass es nicht zum Erstellen einer Gliederbrücke, also einer aus mehreren Brückenstrecken bestehenden mobilen Brücke geeignet ist. Nachteilig ist weiter, dass die Länge einer Brückenstrecke nur wenig länger als die Ladefläche des Brückenlegefahrzeugs ist, das Aneinanderlegen mehrerer Brückenstrecken ist nicht möglich.

weitew teigen die Dakumeute SU-A-753 sowie DE-A-3932742 ein gattungsgemäßes Mebiebcückeusystem.

Der Erfindung liegt die Aufgabe zugrunde, ein Mobilbrückensystem zu schaffen, mit dem das Erstellen einer aus mehreren Brückenstrecken möglich ist, wobei jede Brückenstrecke deutlich länger als die Ladefläche des Brückenlegefahrzeugs ist.

Erfindungsgemäß wird diese Aufgabe durch die Meckncale des Anspruchs 1 gelöst.

Das Brückenlegefahrzeug sollte mit einer an seinem hinteren Ende angesetzten Fahrzeugabstützung versehen sein. Die beiden Abschnitte sollten gleichartig ausgebildet sein, damit ein Aufnehmen der Brücke mit dem Brückenlegefahrzeug am anderen Ufer des zu überbrückenden Gewässers möglich ist.

Weiters be trifft die Erfindung ein Verfahren zum Verlegen einer Mobilbrücke eines derartigen Mobilbrückensystems mit den folgenden Verfahrensschritten:
- Anfahren des Ortes, an dem das eine Ende des Abschnitts der Brückenstrecke liegen soll,
- Ausfahren der Fahrzeugabstützung des Brückenlegefahrzeugs,
- Ausschwenken des Hubrahmens mitsamt der von diesem getragenen beiden Abschnitte der Brückenstrecke aus der Horizontalen um mehr als 90°,
- Aufziehen des nahe dem freien Ende des anderen Abschnitts festgelegten Verlegeseils in eine mit dem einen Abschnitt fluchtende Position,
- Entriegeln des oberen Endes des einen Abschnitts von dem Hubrahmen,
- Abschwenken der gestreckten Brückenstrecke durch Ablassen des Verlegeseils unter Verschwenken des einen Abschnitts um das untere Ende des Hubrahmens,
- Einstellen der Länge der Bockbeine,
- weiteres Abschwenken der Brückenstrecke unter deren Abstellen auf den Bockbeinen,
- Absenken des mit dem proximalen Ende des einen Abschnitts der Brtickenstrecke gelenkig verbundenen Hubrahmens und ggf. Einfädeln des distalen Endes des ersten Abschnitts in das Tragrohr der Bockbeine des anderen Abschnitts einer zuvor verlegten Brückenstrecke und
- Lösen des proximalen Endes des einen Abschnitts von dem Hubrahmen.

Die Erfindung wird im folgenden anhand einer Zeichnung erläutert. Dabei zeigen die Figuren die verschiedenen Stadien des Verlegens der Mobilbrücke in einer Seitenansicht.

Fig. 1 zeigt das Brückenlegefahrzeug 10 mit der auf diesem aufliegenden, aus zwei miteinander gelenkig verbundenen Abschnitten 12a, 12b bestehenden Brückenstrecke. Die beiden Abschnitte 12a, 12b liegen auf einem Hubrahmen 18 auf, der hydraulisch aus der horizontalen Transportposition in eine vertikale Verlegeposition verschwenkbar ist. Der Hubrahmen 18 trägt weiter einen Senkrahmen 16, der in der in Fig. 1 gezeigten Transportposition eingeschoben ist.

Der easte Abschnitt 12a der Brückenstrecke (liegt in dieser Transportposition mit nach unten weisender Fahrbahnfläche auf dem Hubrahmen 18 mit diesem zweifach verriegelt auf, der zweite Abschnitt 12b der Brückenstrecke liegt in der Transportposition mit nach oben weisender Fahrbahnfläche auf dem westen Abschnitt 12a auf.

Der zweite Abschnitt 12b lagert auf seiner der bahnfläche gegenüberliegenden Fläche längenverstellbare Bockbeine 22, die zu dem zweiteu Abschnitt 12b verschwenkbar sind. In dem zweiteu Abschnitt 12b ist eine Winde zur Verstellung der Länge der Bockbeine angeordnet.

Das Brückenlegefahrzeug 10 ist an seinem hinteren Ende mit einem Paar von Fahrzeugabstützungen 20 versehen, die aus Gründen der Übersichtlichkeit nur in Fig. 1 dargestellt sind.

Die beiden Abschnitte 12a, 12b sind gleichartig ausgebildet, wobei allerdings nur der zweite Abschnitt 12b mit Bockbeinen versehen ist.

Fig. 2 zeigt, wie die beiden Abschnitte 12a, 12b der Brückenstrecke durch Aufschwenken des Hubrahmens 18 hydraulisch in die Vertikale aufgeschwenkt sind. Fig. 3 zeigt das Stadium, in dem der mit dem ersten Abschnitt 12a gelenkig verbundene weite Abschnitt 12b über den aus dem Hubrahmen 18 herausgefahrenen Senkrahmen 16 über ein Verlegeseil 14, das im Bereich des freien Endes des anderen Abschnitts festgelegt ist, aufgezogen wird. Dabei ist das Verlegeseil über eine - nur angedeutete - mit Rollen versehene Traverse 24 geführt, die für einen Lastausgleich sorgt, versehen.

In Fig. 4 ist die Brückenstrecke vollständig gestreckt, wobei der Hubrahmen 18 zu der Ladefläche des Brückenlegefahrzeugs 10 einen Winkel von mehr als 90° einimmt, die Brückenstrecke sinkt (nach Lösen des ersten Abschnitt 12a wird von dem Hubrahmen 18) bei Ablassen des Verlegeseils 14 von dem Fahrzeug 10 weg ab (Fig. 5), bis die in Fig. 6 gezeigte Position erreicht ist. In dieser Position werden die Länge der Bockbeine 22, die mit einem mit Klauen 28 am zweiten Abschnitt 12b gelenkig verriegelten Tragrohr 26 versehen sind, über eine (nicht gezeigte) Bockbeinwinde im Bereich des distalen Endes des zweiten Abschnitts 12b so eingestellt, dass diese bei Erreichen des Bodens des zu überbrückenden Gewässers einen waagerechten Verlauf der Fahrbahn gewährleistet. Die Brückenstrecke wird sodann weiter abgeschwenkt, bis die Bockbeine den Boden des Gewässers erreichen.

Fig. 6 zeigt dabei das Verlegen einer ersten Brückenstrecke, bei der deren distales Ende am Ufer abgelegt wird, Fig. 7 das Verlegen einer weiteren Brückenstrecke, bei der das Brückenlegefahrzeug rückwärts auf einer bereits verlegten Brückenstrecke steht und eine weitere Brückenstrecke in Verlängerung der ersten Brückenstrecke an diese anschließend verlegt.

Fig. 8 zeigt das Absenken des Hubrahmens 18 mittels einer Einrichtung 30, die den Hubrahmen 18 trägt, wobei die Klauen 28 des proximalen, also zu dem Brückenverlegefahrzeug weisende Ende des weiteren ersten Abschnitts 12a in das Tragrohr 26 der Bockbeine 22 einer zuvor verlegten Brückenstrecke 12a, 12b eingefädelt und mit diesem verriegelt wird (die Klauen 28 an dem ersten Abschnitt (12a) sind gegenüber den Klauen an dem tweiten Abschnitt der Brückenstrecke 12b versetzt). Es versteht sich, dass dies bei der ersten zu verlegenden Brückenstrecke (Fig. 6) nicht erfolgt. Anschließend wird das proximale Ende des ersten Abschnitts 12a von dem Hubrahmen 18 gelöst, das Brückenverlegefahrzeug abgefahren.

Das Wiederaufnehmen der Brückenstrecke erfolgt entsprechend in umgekehrter Reihenfolge, wobei die Bockbeine, auf deren Tragrohr der andere Abschnitt der zuletzt verlegten Brückenstrecke abgelegt ist, mit diesen verriegelt bleibt und deren Verriegelung mit dem anderen Abschnitt der zuvor verlegten Brückestrecke gelöst wird.

Zeichnerisch nicht dargestellt ist die Verstellbarkeit des Abstand der die Abschnitte 12a, 12b bildenden Fahrbahnen voneinander.

## Patentansprüche

1. Mobilbrückensystem mit wenigstens einer Brückenstrecke, die aus zwei miteinander gelenkig verbundenen Abschnitten (12a, 12b) besteht, und einem Brückenlegefahrzeug (10), das mit einen auf diesem verschwenkbar aufliegenden, einen ein Verlegeseil (14) führenden Senkrahmen (16) tragenden, hydraulisch aus der horizontalen Transportposition in eine vertikale Verlegeposition verschwenkbaren Hubrahmen (18) versehen ist, wobei der erste Abschnitt (12a) der Brückenstrecke bei deren Transport mit nach unten weisender Fahrbahnfläche auf dem Hubrahmen (18) mit diesem verriegelt aufliegt, wobei
der zweite Abschnitt (12b) der Brückenstrecke (12) bei deren Transport mit nach oben weisender Fahrbahnfläche auf dem ersten Abschnitt (12a) aufliegt, und wobei der zweite Abschnitt (12b) der Brückenstrecke (12) im Bereich seines freien Endes mit ausschwenkbar gelagerten, längenverstellbaren Bockbeinen (22) versehen ist,
**dadurch gekennzeichnet, dass**
der Senkrahmen (16) an den Hubrahmen (18) über dessen freies Ende hinaus verschiebbar angesetzt ist

2. Mobilbrückensystem nach Anspruch 1, **dadurch gekennzeichnet, dass** das Brückenlegefahrzeug (10) mit einer an seinem hinteren Ende angesetzten Fahrzeugabstützung (20) versehen ist.

3. Mobilbrückensystem nach Anspruch 1 oder 2, **dadurch gekennzeichnet, dass** die beiden Abschnitte (12a, 12b) gleichartig ausgebildet sind.

4. Verfahren zum Verlegen einer Mobilbrücke eines Mobilbrückensystems nach einem der vorangehenden Ansprüche, mit deu folgenden Schritten :
- Anfahren des Ortes, an dem das eine Ende des einen Abschnitts (12a) der Brückenstrecke liegen soll,
- Ausfahren der Fahrzeugabstützung (20) des Brückenlegefahrzeugs,
- Aufschwenken des Hubrahmens (18) mitsamt der von diesem getragenen beiden Abschnitte (121, 12b) der Brückenstrecke,
- Aufziehen des nahe dem freien Ende des zweiten Abschnitts (12b) festgelegten Ver-legeseils (14) in eine mit dem ersten Abschnitt (12a) fluchtende Position,
- Entriegeln des ersten Abschnitts (12a) von dem Hubrahmen (18),
- Abschwenken der gestreckten Brückenstrecke (12a, 12b) durch Ablassen des Verlegeseils (14) unter Verschwenken des ersten Abschnitts (12a) um das untere Ende des Hubrahmens (18),
- Einstellen der Länge der Bockbeine (22),
- weiteres Abschwenken der Brückenstrecke (12a, 12b) unter deren Abstellen auf den Bockbeinen (22),
- Absenken des mit dem proximalen Ende des ersten Abschnitts (12a) der Brückenstrecke verbundenen Hubrahmens und ggf. Einfädeln der am distalen Endes des ersten Abschnitts (12a) angeordneten Klauen in das Tragrohr der Bockbeine des tweiten Abschnitts (12b) einer zuvor verlegten Brückenstrecke (12a, 12b) und
- Lösen des einen Endes des ersten Abschnitts (12a) von dem Hubrahmen (18).

## Claims

1. Mobile bridge system with at least one bridge section (10) comprising two articulatedly interconnected parts (12a, 12b), and a bridge laying vehicle (10), which is provided with a lifting frame (18) pivotably resting thereon, carrying a lowering frame (16) guiding a laying cable (14) and pivotable hydraulically from the horizontal transportation position into a vertical laying position, the first part (12a) of the bridge section (12) during the transportation rests with downwardly directed roadway surface on lifting frame (18) and is locked thereto, wherein
the second part (12b) of bridge section (12) during the transportation thereof rests with an upwardly directed roadway surface on the first part (12a), and wherein the second part (12b) of bridge section (12) is provided in the vicinity of its free end with outwardly pivotably mounted, length-adjustable trestle legs (22), **characterized in that**
the lowering frame (16) is displaceably fixed to lifting frame (18) over and beyond its free end.

2. Mobile bridge system according to claim 1, **characterized in that** the bridge laying vehicle (10) is provided with a vehicle support (20) fixed to its rear end.

3. Mobile bridge system according to claim 1 or 2, **characterized in that** the two parts (12a, 12b) have an identical construction.

4. Method for laying a mobile bridge of a mobile bridge system according to one of the preceding claims, with the following steps :
- moving up to the location where one end of the part (12a) of the bridge section is to be located,
- extending the vehicle support (20) of the bridge laying vehicle,
- pivoting out the lifting frame (18) together with the two parts (12a, 12b) of the bridge section curried by it out of the horizontal by more than 90°,
- drawing up the laying cable (14) secured close to the free end of the second part (12b) into a position aligned with the first part (12a),
- unlocking the upper end of the first part (12a) from the lifting frame (18),
- pivoting out the extended bridge section (12a, 12b) after lowering the laying cable (14) accompanied by the pivoting of the first part (12a) about the lower end of the lifting frame (18),
- adjusting the length of the trestle legs (22),
- further pivoting out of the bridge section (12a, 12b) and the placing thereof on the trestle legs (22),
- lowering the lifting frame articulatedly connected to the proximal end of the first part (12a) of the bridge section (12a, 12b) and optionally passing the distal end of the first part (12a) into the bracing tube of the trestle legs of the second part (12b) of a previously laid bridge section and
- releasing the proximal end of the first part (12a) from the lifting frame (18).

## Revendications

1. Système de pont mobile comportant au moins une voie de pont composée de deux sections (12a, 12b) connectées de façon articulée, et un véhicule de pose de pont (10) pourvu d'un châssis de levage (18) logé de façon pivotante sur le véhicule, portant un châssis de descente (16) guidant un câble de pose (14), pouvant pivoter hydrauliquement d'une position de transport horizontale vers une position de pose verticale, étant donné que lors de transport, une première section (12a) de la voie de pont s'appuie sur le châssis de levage (18) de façon verrouillée avec celui-ci, la surface de roulement étant dirigée vers le bas, étant donné que la deuxième section (12b) de la voie de pont (12), lors de transport, s'appuie sur la première section (12a), la surface de roulement étant dirigée vers le haut, et étant donné que la deuxième section (12b) de la voie de pont (12) est pourvue, au niveau de son extrémité libre, de pieds de chevalet (22) logés de façon pivotante, réglable en longueur, **caractérisé en ce que** le châssis de descente (16) est logé de manière à coulisser sur l'extrémité libre du châssis de levage (18).

2. Système de pont mobile selon revendication 1, **caractérisé en ce que** le véhicule de pose de pont (10) est pourvu d'un Stabilisateur (20) logé à son extrémité arrière.

3. Système de pont mobile selon revendication 1 ou 2, **caractérisé en ce que** les deux sections (12a, 12b) sont formées de façon similaire.

4. Procédé de pose d'un pont mobile faisant partie d'un système de pont mobile selon l'une des revendications précédentes, comportant les étapes suivantes :
- démarrage vers le lieu où doit être posée l'extrémité en question de la section correspondante (12a) de la voie de pont,
- sortie du stabilisateur (20) du véhicule de pose de pont,
- pivotement vers l'arrière du châssis de levage (18), inclusivement les deux sections (12a, 12b) de la voie de pont, portées par ce dernier,
- étirement du câble de pose (14) fixé à proximité de l'extrémité libre de la deuxième section (12b), dans une position en alignement avec la première section (12a),
- déverrouillage de la première section (12a) du châssis de levage (18),
- pivotement vers le bas de la voie de pont tendue (12a, 12b) en lâchant le câble de pose (14), sous pivotement de la première section (12a) autour de l'extrémité inferieure du châssis de levage (18),
- réglage de la longueur des pieds de chevalet (22),
- continuer le pivotement vers les bas de la voie de pont (12a, 12b) en la déposant sur les pieds de chevalet (22),
- descente du châssis de levage assemblé à l'extrémité proximale de la première section (12a) de la voie de pont et le cas échéant enfilement du griffe disposée à l'extrémité distale de la première section (12a), dans le tube de support de pieds de chevalet de la deuxième section (12b) d'une voie de pont (12a, 12b) préalablement posée et
- détachement de l'extrémité en question de la première section (12a), du châssis de levage (18).
